# FASCICULE DE BREVET EUROPEEN

(11) **EP 2 573 785 B1**
(45) Date de publication et mention de la délivrance du brevet: **18.06.2014**
(21) Numéro de dépôt: 12354045.2
(22) Date de dépôt: 18.09.2012
(51) Int. Cl.: H01H 31/00, H01H 39/00, H01H 79/00, H02B 13/075

(54) **Court-circuiteur électrique triphasé à actionneur pyrotechnique**
Elektrischer Dreiphasen-Erdungs-Trennschalter mit pyrotechnischem Stellglied
Three-phase electrical short-circuiting device with pyrotechnic actuator

(30) Priorité: 21.09.2011 FR 1102868
(43) Date de publication de la demande: 27.03.2013
(73) Titulaire: Schneider Electric Industries SAS, 92500 Rueil-Malmaison (FR)
(72) Inventeur: Filiputti, Hugues, 38650 Monestier de Clermont (FR); Rival, Marc, 38330 Saint Ismier (FR); Garde, Franck, 83870 Signes (FR)
(74) Mandataire: Hecké, Gérard

(56) Documents cités:
- EP-A1- 0 450 104
- FR-A- 1 399 633
- FR-A1- 2 953 322
- US-A- 2 999 912

## Description

### Domaine technique de l'invention

La présente invention concerne un court-circuiteur électrique triphasé, du type comprenant au moins des première, deuxième et troisième bornes de phase, une isolation par matière diélectrique de ces bornes de phase entre elles, et un actionneur pyrotechnique délimitant une chambre d'expansion de gaz pyrotechniques d'actionnement. L'invention trouve notamment application dans la protection des hommes et des matériels dans le domaine électrique, en particulier contre les divers dangers liés aux arcs électriques, et notamment aux arcs internes qui ont lieu dans les armoires électriques ou d'autres lieux confinés.

### État de la technique

Dans un actionneur pyrotechnique, l'énergie provoquée par la génération pyrotechnique de gaz est employée pour propulser un organe de manoeuvre.

Des courts-circuiteurs connus utilisent des actionneurs pyrotechniques pour produire la manoeuvre conduisant au court-circuit voulu. Un avantage de tels actionneurs est de permettre l'obtention de temps de fermeture très courts. Cet avantage est particulièrement intéressant dans la protection contre les arcs électriques, notamment contre les arcs internes, dont les importants effets à la fois destructifs pour les matériels et dangereux pour les personnels, parfois avec des niveaux très élevés de gravité de blessure, sont d'autant plus atténués que l'arc est vite interrompu. Dans cette protection contre les arcs électriques, les performances recherchées sont donc très élevées, notamment en termes de vitesse de mise en court-circuit. En outre, un court-circuiteur d'arc électrique doit généralement posséder une tenue diélectrique importante, afin de pouvoir supporter notamment des chocs de foudre sans se détériorer.

Des exemples d'utilisation de la pyrotechnie dans des courts-circuiteurs sont proposés dans les demandes de brevet américain US 2,999,912 et US 2009/0120773, ainsi que dans les demandes de brevet européen EP 2 073 229 et EP 2 073 235.

Dans la demande de brevet internationale WO 99/21255, il est décrit un court-circuiteur du type précité. Ce court-circuiteur a pour fonction de mettre trois phases en court-circuit et à la terre, suite à une commande. Les courts-circuits sur les différentes phases s'y produisent successivement, du temps s'écoulant entre l'établissement du premier court-circuit et l'établissement du dernier court-circuit. Les performances du court-circuiteur de la demande WO 99/21255, en termes de rapidité et/ou d'efficacité de mise en court-circuit des phases, peuvent être considérées comme insuffisantes ou, du moins, il paraît légitime de rechercher à en obtenir de meilleures.

### Objet de l'invention

L'invention a au moins pour but de permettre une amélioration des performances d'un court-circuiteur du type précité, au moins en termes de rapidité et/ou d'efficacité de mise en court-circuit.

Selon l'invention, ce but est atteint grâce à un court-circuiteur selon la revendication 1 annexée.

Les premier et deuxièmes contacts mobiles se trouvent respectivement dans le premier et le deuxième espace d'attente lorsqu'ils sont dans leurs positions ouvertes d'attente.

Lors d'un passage à leurs positions fermées de court-circuit, chacun des premier et deuxième contacts mobiles se connecte très rapidement à sa borne de destination, sans traverser au préalable une ou plusieurs autres bornes. Ceci permet d'obtenir une amélioration très conséquente des performances d'un court-circuiteur du type précité, au moins en termes de rapidité et/ou d'efficacité de mise en court-circuit.

Une obtention de performances améliorées, au moins en termes de rapidité et/ou d'efficacité de mise en court-circuit, résulte également de ce que l'énergie qui, jusqu'à la rupture des première, deuxième et troisième cloisons frangibles, s'est emmagasinée dans la chambre d'expansion fait que la puissance d'entraînement libérée par cette rupture est très élevée.

Le court-circuiteur défini par la revendication 1 peut incorporer une ou plusieurs autres caractéristiques avantageuses, isolément ou en combinaison, en particulier parmi celles définies ci-après.

Avantageusement, chacune des première, deuxième et troisième bornes de phase comporte un trou de réception du contact mobile correspondant. De préférence, chacun des premier, deuxième et troisième contacts mobiles présente la forme d'un anneau conducteur qui comporte au moins une fente de manière à être déformable élastiquement vers l'intérieur, vers une configuration contractée dans laquelle l'anneau conducteur est apte à exercer un serrage centrifuge sur la surface du trou de réception du contact mobile défini par cet anneau conducteur.

Avantageusement, l'actionneur pyrotechnique comporte un piston et un corps qui définit un cylindre. De préférence, le piston et une paroi latérale du cylindre délimitent partiellement ladite chambre d'expansion. De préférence, le dispositif d'accouplement mécanique comprend une barre mobile d'accouplement au piston. De préférence, ce piston est monté coulissant dans le cylindre de manière que la chambre d'expansion soit délimitée d'un coté du piston, à savoir du côté de la barre mobile, de sorte que le mouvement du piston sous l'action des gaz pyrotechniques d'actionnement s'effectue dans le sens d'une traction sur la barre mobile, vers l'actionneur pyrotechnique.

Avantageusement, au moins une partie de ladite isolation est faite d'un matériau diélectrique solide.

Avantageusement, le court-circuiteur électrique comporte une couronne de gaz d'isolation électrique qui est confinée au moins par une partie en matériau diélectrique solide de l'isolation de manière à isoler le premier contact mobile dans sa position ouverte d'attente et la première borne de phase l'un de l'autre, ensemble avec l'une des cloisons frangibles.

Avantageusement, ladite isolation comporte au moins des premier et deuxième tronçons isolants qui sont des pièces distinctes et qui se succèdent le long d'une direction d'actionnement des contacts mobiles entre leurs positions ouvertes d'attente et fermées de court-circuit. De préférence, le premier tronçon isolant comporte au moins la première cloison frangible qui isole la première borne de phase du premier contact mobile dans sa position ouverte d'attente et qui est frangible lors d'un déplacement de ce premier contact mobile de sa position ouverte d'attente vers sa position fermée de court-circuit. De préférence, le deuxième tronçon isolant comporte au moins la deuxième cloison frangible qui isole la deuxième borne de phase du deuxième contact mobile, dans sa position ouverte d'attente, et qui est frangible lors d'un déplacement de ce deuxième contact mobile de sa position ouverte d'attente vers sa position fermée de court-circuit.

Avantageusement, au moins une portion intercalaire du premier tronçon isolant se trouve entre lesdites première et deuxième bornes de phase.

Avantageusement, le court-circuiteur comporte au moins un joint annulaire d'isolation, qui se trouve entre les premier et deuxième tronçons isolants et qui contribue à isoler électriquement la deuxième borne de phase du premier contact mobile dans sa position ouverte d'attente.

Avantageusement, le court-circuiteur électrique comprend une barre qui porte les contacts mobiles.

Avantageusement, ladite barre connecte électriquement les contacts mobiles entre eux.

Avantageusement, ladite barre passe dans au moins une partie en matériau diélectrique solide de l'isolation et retient au moins latéralement cette partie.

Avantageusement, au moins un des contacts mobiles est enfilé sur ladite barre.

Avantageusement, ladite barre porte un rebord d'entraînement au moins du contact mobile enfilé, de sa position ouverte d'attente vers sa position fermée de court-circuit.

Avantageusement, l'isolation retient au moins un des contacts mobiles selon une direction axiale de la barre.

Avantageusement, ladite barre passe au moins à travers les première et deuxième bornes de phase.

Avantageusement, les premier et deuxième tronçons isolants au moins sont enfilés sur ladite barre.

Avantageusement, lesdites première et deuxième bornes de phase retiennent entre elles le premier tronçon isolant, selon une direction axiale de la barre.

Avantageusement, le court-circuiteur électrique comporte deux éléments de guidage axial de ladite barre en coulissement, ces deux éléments de guidage retenant axialement entre eux plusieurs organes choisis parmi les bornes, les contacts mobiles et au moins une partie de ladite isolation.

Avantageusement, les deux éléments de guidage sont bridés l'un vers l'autre, sur un élément qui est fait de matériau diélectrique et qui entoure au moins partiellement plusieurs organes choisis parmi les bornes, les contacts mobiles et au moins une partie de ladite isolation.

Avantageusement, le court-circuiteur électrique comporte un sous-ensemble de bridage formant une boucle conductrice qui est fermée sur elle-même et qui entoure les bornes de phase.

Avantageusement, le court-circuiteur électrique comporte un contact fixe de raccordement à la terre.

Avantageusement, le court-circuiteur comporte au moins un anneau conducteur qui définit un des contacts mobiles et qui comporte au moins une fente de manière à être déformable élastiquement vers l'intérieur. De préférence, au moins une des bornes comporte un trou de réception et de serrage de cet anneau conducteur lorsque cet anneau est dans la position fermée de court-circuit.

Avantageusement, les contacts mobiles sont connectés électriquement entre eux dans la position ouverte d'attente.

### Description sommaire des dessins

D'autres avantages et caractéristiques ressortiront plus clairement de la description qui va suivre de modes particuliers de réalisation de l'invention donnés à titre d'exemples non limitatifs et représentés aux dessins annexés, parmi lesquels :
- la figure 1 est une vue en perspective d'un court-circuiteur électrique conforme à l'invention et de trois barres électriques par l'intermédiaire desquelles ce court-circuiteur est connecté dans une installation électrique triphasée ;
- la figure 2 représente le même court-circuiteur triphasé que la figure 1, mais tel que vu sous un autre angle et dissocié des trois barres électriques visibles sur cette figure 1 ;
- la figure 3 est une vue éclatée, en perspective, qui représente un premier sous-ensemble d'éléments constitutifs du court-circuiteur des figures 1 et 2 ;
- la figure 4 est également une vue éclatée, en perspective, qui représente un deuxième sous-ensemble d'éléments constitutifs du court-circuiteur des figures 1 et 2 ;
- la figure 5 est une vue en perspective sur laquelle une partie fixe du court-circuiteur des figures 1 et 2 est représentée en coupe longitudinale et où un ensemble mobile de ce court-circuiteur est dans une première position, à savoir une position ouverte d'attente ;
- la figure 6 est une vue sur laquelle le court-circuiteur des figures 1 et 2 est représenté de la même manière qu'à la figure 5 et où l'ensemble mobile est dans une deuxième position, à savoir une position fermée de court-circuit ;
- la figure 7 est une vue en perspective du sous-ensemble de la figure 4 et en représente les constituants tels qu'assemblés en faisant artificiellement abstraction des éléments du sous-ensemble de la figure 3, dans un souci de clarté ;
- la figure 8 est une vue en coupe longitudinale et en perspective d'un actionneur pyrotechnique du court-circuiteur des figures 1 et 2 ;
- la figure 9 est un agrandissement d'un médaillon qui est sensiblement identique au médaillon IX de la figure 5 et qui représente une portion du court-circuiteur des figures 1 et 2 ;
- la figure 10 est un agrandissement d'un médaillon analogue au médaillon IX et représente un détail de réalisation selon une variante de réalisation de l'invention.

### Description d'un mode préférentiel de l'invention

Sur la figure 1, un court-circuiteur électrique 1 conforme à l'invention est monté sur trois barres électriques de raccordement U, V et W, par l'intermédiaire desquelles il est connecté dans une installation électrique triphasée.

Lui-même triphasé, le court-circuiteur 1 comporte trois bornes 2, 3 et 4 isolées électriquement entre elles, qui sont plus précisément des bornes de phase. Parmi ces bornes, celle référencée 3 est une borne intermédiaire directement boulonnée à la barre V. Deux pattes conductrices 5 sont boulonnées chacune à l'une des deux autres bornes 2 et 4, par exemple de la manière représentée à la figure 2, et raccordent chacune cette borne 2 ou 4 à l'une des phases U et W.

Le court-circuiteur 1 comporte un bloc électromécanique 6 et un actionneur pyrotechnique 7, qui sont assemblés dans le prolongement l'un de l'autre en un ensemble compact de faible encombrement, ce qui est avantageux.

L'actionneur pyrotechnique 7 comporte un corps métallique 10 et une cartouche pyrotechnique rapportée 11 qui a pour fonction de fournir des gaz d'actionnement produits au moyen d'une réaction chimique initiée par une décharge électrique, d'une manière connue en soi. De préférence, la poudre à l'origine des gaz pyrotechniques d'actionnement est une poudre déflagrante contenue par la cartouche pyrotechnique 11. En effet, la génération des gaz d'actionnement par réaction chimique d'une poudre déflagrante ou poudre standard est préférée à l'utilisation d'un explosif détonnant. Au sens où on l'entend ici, une poudre déflagrante produit une onde subsonique (vitesse de propagation entre 10 m/s et 400 m/s) lorsqu'elle réagit chimiquement, alors qu'une onde générée par un explosif détonnant progresse à une vitesse comprise entre 2000 et 3500 m/s.

De préférence, la fixation de la cartouche pyrotechnique 11 au corps 10 comporte un sertissage.

L'association par sertissage de la cartouche pyrotechnique 11 et du corps 10 l'un à l'autre et l'utilisation d'une poudre déflagrante, et non d'un explosif détonnant, concourent à ce que le court-circuiteur 1 peut être considéré comme un équipement non pyrotechnique selon la directive 93/15/EEC, ce qui est avantageux.

Le court-circuiteur 1 est constitué d'un assemblage de pièces dont certaines sont représentées à la figure 3, tandis que d'autres le sont à la figure 4, dans un souci de clarté.

Ainsi qu'on peut le voir à la figure 3, les bornes 2 à 4 ont globalement la forme de parallélépipèdes aplatis, qui sont disposés à la suite de manière sensiblement parallèles entre eux et perpendiculaires à un axe longitudinal X-X' du court-circuiteur 1. Chacune de ces trois bornes 2 à 4 est percée de l'un de trois trous traversants 20, dans le prolongement les uns des autres. Plus précisément, la section transversale de chaque trou 20 est circulaire et centrée sur l'axe X-X'. A l'une au moins des deux ouvertures opposées de chaque trou 20, chacune des trois bornes 2 à 4 possède un chanfrein d'engagement 21.

Toujours sur la figure 3, les références 22, 23 et 24 désignent trois tronçons isolants distincts, encore appelés entretoises, qui se succèdent selon l'axe longitudinal X-X' et qui sont des pièces creuses identiques, ce qui est avantageux notamment en termes de coûts de fabrication et de référencement.

Un trou axial 25 traverse de part en part chaque entretoise 22, 23 ou 24, qui possède un tenon 26 ou queue de montage par emboîtement dans deux trous axiaux consécutifs, à savoir le trou 20 d'une des bornes 2 à 4 et le trou 25 de l'une des deux autres entretoises 22 et 23, sauf dans le cas du tenon 26 de l'entretoise 22. Le tenon 26 équipe une portion intercalaire d'isolation 27, qui est également traversée par le trou 25.

A l'opposé de son tenon 26, chaque entretoise 22, 23 ou 24 possède un lamage 28 ménagé dans la portion intercalaire 27, au niveau d'un débouché du trou axial 25 de cette entretoise, et prévu pour recevoir un élément annulaire d'isolation électrique 29. De préférence, ce dernier forme également un joint d'étanchéité contre la poussière et notamment contre d'éventuelles particules métalliques fines.

Les entretoises 22 à 24 sont faites de matériau diélectrique, par exemple de polymère thermodurcissable ou de polymère thermoplastique et, avantageusement, de polycarbonate chargé de fibres de verre. Avantageusement identiques, les trois joints 29 sont réalisés en un matériau diélectrique élastique, par exemple en éthylène-propylène-diène-monomère, matériau également désigné par l'acronyme EPDM.

Sur la figure 3, on peut voir également un élément d'isolation en forme de portion d'enveloppe, et plus précisément en forme d'étrier 30, qui délimite un logement 31 partiellement ouvert, notamment latéralement. Cet étrier 30 comporte une paroi d'extrémité ou embase 32, à partir de laquelle s'étendent deux ailes en regard 33, de part et d'autre de l'axe longitudinal X-X'.

L'embase 32 est percée de part en part d'un trou circulaire 34 centré sur l'axe X-X'. Chaque aile 33 comporte une gorge longitudinale extérieure 35 de réception d'un tirant de bridage qui n'est pas représenté à la figure 3 et dont la fonction sera explicitée par la suite.

L'étrier 30 peut être réalisé en tout matériau diélectrique approprié, par exemple à partir de toile bakélisée, telle que celle commercialisée sous la dénomination « CELORON », ou en polyimide, tel qu'en polyimide commercialisé sous la dénomination « ULTEM ».

Sur la figure 4, le corps 10 et la cartouche 11 sont dissociés l'un de l'autre. La cartouche 11 comporte un embout mâle 40, de raccordement dans l'entrée d'un passage 41 d'une manière classique. Dans l'exemple représenté, la fixation de la cartouche 11 utilise une alternative au sertissage, à savoir un organe amovible de serrage 43. Vissé dans le passage 41, cet organe amovible de serrage 43 retient la cartouche 11 en place.

Le corps 10 est également percé d'un trou axial 42 pour le passage d'une barre mobile de support et de traction 50, dont une tête constitue un piston 51 destiné à être monté à coulissement dans le corps 10 et pourvu, dans l'exemple représenté, de deux joints d'étanchéité annulaire 52 décalés axialement. Avantageusement, la barre 50 et le piston 51 sont coaxiaux. Chacun d'eux constitue l'une de deux pièces métalliques d'un seul tenant, vissées l'une dans l'autre et, par exemple, faites d'acier approprié.

A l'extrémité opposée de celle pourvue du piston 51, la barre mobile 50 porte un écrou 53 qui définit un rebord d'entraînement dans le sens d'une traction vers l'actionneur pyrotechnique 7 et qui est rigidement associé à la barre mobile 50, par vissage.

A la manière d'un guide axial, la barre mobile 50 porte quatre contacts qui sont enfilés de manière coulissante axialement sur elle et qui sont plus précisément un contact fixe de mise à la terre 60 et trois contacts mobiles 61, 62 et 63. La barre mobile 50 est électriquement conductrice et connecte électriquement entre eux le contact fixe 60 et les trois contacts mobiles 61 à 63.

Chacun de ces trois contacts mobiles 61 à 63 présente la forme d'un anneau de connexion électrique par contact direct, plusieurs fois fendu de sorte à être élastiquement déformable vers l'intérieur, vers une configuration contractée dans laquelle cet anneau est apte à exercer un serrage centrifuge. Chacun des contacts mobiles 61 à 63 est pourvu d'un poussoir tubulaire 66 qui le prolonge en lui étant rigidement associé.

Comme le contact fixe 60, l'ensemble formé par le contact mobile 61 et un poussoir 66 est une pièce d'un seul tenant faite d'un matériau électriquement conducteur, tel que du cuivre ou un alliage à base de cuivre. Lui sont avantageusement identiques l'ensemble formé par le contact mobile 62 et un autre poussoir 66, de même que l'ensemble formé par le contact mobile 63 et le dernier poussoir 66.

Le contact fixe 60 comporte une collerette 67 d'appui contre le corps 10, ainsi qu'un prolongement axial et tubulaire de connexion électrique par contact direct 68, dont l'extrémité libre comporte un chanfrein annulaire et externe de centrage 69.

Toujours sur la figure 4, les constituants d'un sous-ensemble de bridage comportent deux tirants opposés 70, dont chacun présente la forme d'un goujon dans l'exemple représenté. Un écrou 71 et une rondelle 72 associée à cet écrou équipent une extrémité de chaque tirant 70, dont l'autre extrémité est soit équipée, elle aussi ,d'une rondelle et d'un écrou, soit vissée dans le corps 10 de l'actionneur pyrotechnique 7.

Le sous-ensemble de bridage comporte également une plaque de bridage axial 73 et le corps 10, qui sont disposés à l'opposé l'un de l'autre, de manière à retenir entre eux, axialement, les éléments enfilés sur la barre de support 50, ainsi qu'on peut le voir aux figures 1 et 2. La plaque de bridage 73 est percée d'un palier 74 de guidage axial d'une extrémité de l'ensemble mobile comprenant le piston 51, la barre 50, l'écrou 53, les poussoirs 66 et les contacts mobiles 61 à 63.

En d'autres termes, les composants du court-circuiteur 1 sont maintenus assemblés par la barre mobile de support 50 et par une retenue axiale. Plus précisément, la barre mobile 50 passe à travers certains composant et les retient ainsi latéralement, comme on peut bien le voir à la figure 5. Une retenue agit de manière complémentaire, dans la direction axiale, c'est-à-dire dans celle définie par l'axe longitudinal X-X'. Elle est le fait du sous-ensemble de bridage, dont les constituants sont montrés assemblés à la figure 7. Sur cette dernière, d'autres constituants du court-circuiteur 1 ne sont pas représentés dans un souci de clarté. Chacun placé d'un des deux côtés de l'étrier 30, les tirants 70 tirent le corps 10 et la plaque de bridage 73 l'un vers l'autre et, ce faisant, les brident sur cet étrier 30.

Le schéma 8 illustre la disposition du piston 51 monté coulissant dans un cylindre 80, que définit le corps 10 de l'actionneur pyrotechnique 7. Les joints annulaires 52 assurent une double étanchéité annulaire entre le piston 51 et la paroi du cylindre 80.

Le passage 41 d'amené des gaz d'actionnement débouche dans une chambre 81 de compression puis d'expansion de ces gaz. La paroi latérale et un fond du cylindre 80, ainsi que le piston 51, une partie de la barre mobile 50 et un joint d'étanchéité annulaire 82 délimitent conjointement cette chambre de compression puis d'expansion 81, d'un coté du piston 51, à savoir du côté de la barre mobile 50 et du bloc électromécanique 6. De la sorte, le mouvement du piston 51 sous l'action des gaz pyrotechniques s'effectue dans le sens d'une traction T sur la barre mobile 50, vers l'actionneur pyrotechnique 7, et non d'une poussée dans le sens inverse. L'axe longitudinal X-X' est également l'axe de coulissement de l'ensemble mobile comprenant le piston 51, la barre 50 et l'écrou 53, que la barre 50 accouple au piston 51.

Le joint 82 a pour fonction de réaliser une étanchéité annulaire entre la barre mobile 50 et un palier 83 de guidage axial de cette barre 50.

A l'opposé de la chambre 81, une butée amovible de sécurité 84 est vissée dans le cylindre 80 et a pour fonction d'empêcher une éjection accidentelle du piston 51 hors du corps 10. Percée d'un passage axial traversant 85, elle peut être traversée par un écoulement d'air vers ou depuis l'extérieur, de manière à ne pas réaliser une fermeture étanche.

Sur la figure 5, le court-circuiteur 1 est ouvert, dans une position d'attente ou position armée où il n'établit pas de court-circuit. Ainsi qu'on peut le voir sur cette figure 5, les entretoises 22 à 24 sont disposées à la suite selon l'axe X-X', en s'emboîtant partiellement les unes dans les autres de manière à former conjointement un ensemble isolant, qui comprend également les joints 29 et qui est fait d'un matériau diélectrique solide.

La portion intercalaire 27 de l'entretoise 22 isole les deux bornes 2 et 3 l'une de l'autre. Cette entretoise 22 isole également la borne 2 et le contact mobile 61 entre eux. Un des joints 29 participe à l'isolation électrique entre ce contact mobile 61 et la borne 3. Le tenon 26 de l'entretoise 22 maintient axialement le contact mobile 61 à l'écart du contact fixe 60 et de la borne 2.

La portion intercalaire 27 de l'entretoise 23 isole les deux bornes 3 et 4 l'une de l'autre. Cette entretoise 23 isole également la borne 3 et le contact mobile 62 entre eux. Un des joints 29 participe à l'isolation électrique entre ce contact mobile 62 et la borne 4. Le tenon 26 de l'entretoise 23 maintient axialement les contacts mobiles 61 et 62 à l'écart de la borne 3.

La portion intercalaire 27 de l'entretoise 24 isole la borne 4 et la plaque de bridage 73 l'une de l'autre. Cette entretoise 24 isole également la borne 4 et le contact mobile 63 entre eux. Un des joints 29 participe à l'isolation électrique entre ce contact mobile 63 et la plaque de bridage 73. Le tenon 26 de l'entretoise 24 maintient axialement les contacts mobiles 62 et 63 à l'écart de la borne 4.

Le contact fixe 60 est immobilisé axialement par serrage de sa collerette 67 entre le corps 10 de l'actionneur pyrotechnique 7 et l'embase 32 de l'étrier 30.

Chacune des entretoises 22 à 24 comporte une cloison sécable ou frangible 90, dont une est aisément discernable à la figure 9. Sur cette figure 9, on voit qu'une telle cloison frangible 90 associe entre eux le tenon 26 et la portion intercalaire 27 de chacune des entretoises 22 à 24, tout en isolant l'une des bornes 2 à 4 de l'un des contacts mobiles 61 à 63. De manière attenante à chaque cloison frangible 90, une couronne 91 de gaz d'isolation électrique tel que de l'air est confinée, en étant localisée de façon à compléter l'isolation électrique que réalise cette cloison frangible 90 entre l'une des bornes 2 à 4 et l'un des contacts mobiles 61 à 63.

Il ressort de ce qui précède que le court-circuiteur 1 possède une conception modulaire, ce qui est avantageux.

Sur la figure 5, chacun des contacts mobiles 61 à 63 est décalé axialement de chacune des bornes 2 à 4. Le contact mobile 61 se trouve dans un espace de rangement ou d'attente 92 situé entre les deux bornes consécutives 2 et 3. Le contact mobile 62 se trouve dans un autre espace d'attente 92, qui est situé entre les deux bornes consécutives 3 et 4.

Chacun des contacts mobiles 61 à 63 est en outre isolé électriquement des bornes 2 à 4, par l'ensemble isolant comprenant la succession d'entretoises 22 à 24, les joints 29 et les couronnes de gaz 91. Cet ensemble isolant isole également les bornes 2 à 4 électriquement du contact fixe 60. Le court-circuiteur 1 est ainsi dans une position ouverte d'attente, dans laquelle il n'établit aucun court-circuit.

L'ensemble isolant précité présente l'avantage de présenter une tenue suffisamment importante pour pouvoir résister aux chocs de foudre. En particulier, il résiste à une onde impulsionnelle de 12 kV, sans endommagement, et satisfait aux exigences de la norme IEC 60947-1.

Lorsque le court-circuiteur 1 ouvert comme à la figure 5 est connecté dans un circuit sous tension, des champs électriques et magnétiques importants sont produits autour des bornes 2 à 4. Ces champs pourraient générer un risque de mise à feu malencontreux de la cartouche pyrotechnique 11. Dans le court-circuiteur 1, ce risque est efficacement contrecarré par plusieurs caractéristiques. D'une part, l'étrier 30, en particulier son embase 32, assure une isolation efficace entre les bornes 2 à 4 et l'actionneur pyrotechnique 7, et notamment sa cartouche pyrotechnique 11. D'autre part, grâce à la disposition relative de la chambre de compression puis d'expansion 81 et du piston 51 selon l'axe X-X' et grâce à l'entraînement de la barre mobile d'accouplement 50 selon un mouvement de traction T, aucun des contacts mobiles 61 à 63 ne se trouve entre cet actionneur 7 et la borne la plus proche de lui, c'est-à-dire la borne 2. En outre, le sous-ensemble de bridage comportant les deux tirants opposés 70, la plaque de bridage 73 et le corps 10 forme un ceinture qui constitue une boucle conductrice fermée sur elle-même et qui entoure les bornes 2 à 4. On pense que cette boucle conductrice agit à l'encontre de la propagation des champs électriques et magnétiques, selon le principe mis en oeuvre dans les cages dites de Faraday.

Le court-circuiteur 1 peut être utilisé dans un dispositif de lutte contre les arcs électriques, notamment les arcs internes. Ce dispositif peut être semblable à celui décrit dans la demande de brevet européen EP 2 073 229 précitée et comporter un ou plusieurs capteurs de détection d'un arc, ainsi qu'une centrale de décision et de commande. Cette dernière est apte à envoyer un ordre de déclanchement de la cartouche pyrotechnique 11 dans le cas où cette centrale vient de recevoir un signal adressé par au moins un des capteurs et signalant la détection d'un arc électrique.

Un déclenchement de la cartouche pyrotechnique 11 conduit à ce qu'y est initiée une réaction chimique générant très rapidement des gaz d'actionnement. Par le passage 41, ces gaz s'acheminent jusqu'à la chambre 81, où ils y font monter la pression en un temps extrêmement bref. Dans un premier temps, cette pression s'accroît sans provoquer immédiatement un actionnement du piston 51 et de l'ensemble mobile accouplé à ce piston. Cela résulte de la retenue de cet ensemble mobile par les entretoises 22 à 24. Lorsque la pression dans la chambre 81 est suffisamment élevée, les cloisons frangibles 90 de ces entretoises rompent ensemble, ce qui libère brusquement le piston 51 et l'ensemble mobile accouplé à ce piston 51. L'énergie qui s'est emmagasinée dans la chambre de compression 81 jusqu'à la rupture de ces cloisons fait que la puissance d'entraînement libérée par cette rupture est très élevée et propulse le piston 51 à grande vitesse dans le sens indiqué par la flèche T à la figure 5. Les cloisons frangibles 90 sont calibrées pour rompre lorsque la pression dans la chambre 81 atteint un seuil prédéterminé.

Il ressort de ce qui précède que les cloisons frangibles 90 remplissent plusieurs fonctions, ce qui est avantageux, notamment en termes de simplicité d'ensemble, de coût et d'encombrement. En particulier, elle réalisent une isolation électrique avant le déclenchement de l'actionneur pyrotechnique 7, puis elles interviennent directement dans le fonctionnement de cet actionneur 7 une fois celui-ci déclenché.

A cet égard, la rupture des cloisons frangibles 90 à une pression donnée, c'est-à-dire prédéfinie, permet d'atteindre des temps de fermeture très bas, notamment de moins de 1 ms, y compris dans des cas où une poudre déflagrante est utilisée pour générer les gaz d'actionnement dans l'actionneur pyrotechnique 7.

L'ensemble mobile accouplé au piston 51 est propulsé aussi rapidement que ce piston 51 lui-même. Il comprend les contacts mobiles, dont celui référencé 63 est entraîné avec un poussoir 66 poussé par l'écrou 53. Par l'intermédiaire d'un des autres poussoirs 66, ce contact mobile 63 actionne à son tour le contact mobile 62, qui lui-même pousse sur le dernier poussoir 66 et entraîne ainsi le contact mobile 61 sur le prolongement 68 du contact fixe 60.

Le court-circuiteur 1 passe de la configuration ouverte de la figure 5 à la configuration de court-circuit de la figure 6, en un temps extrêmement bref à partir de l'initiation de la cartouche pyrotechnique 11. En particulier, on a réussit à atteindre des temps de fermeture inférieurs à 1 ms à partir de l'initiation de la cartouche pyrotechnique 11.

En outre, les contacts mobiles 61 à 63 atteignent sensiblement en même temps les bornes 2 à 4. Il s'ensuit que les mises en court-circuit des différentes phases sont pratiquement simultanées, au lieu d'être successives. Au contraire, dans le dispositif représenté à la figure 5 de la demande de brevet internationale WO 99/21255 précitée, les mises en court-circuit des différentes phases sont successives.

L'ensemble mobile accouplé au piston 51 comprend plusieurs pièces. Au lieu d'être propulsées dans la direction opposée à l'actionneur 7, ces pièces sont propulsés vers l'embase 32 de l'étrier 30 et vers le corps 10 de cet actionneur 7. Il s'ensuit plusieurs avantages, dont un est une réduction considérable du risque de projection de pièce hors du court-circuiteur 1 lors de son fonctionnement, ce qui est très important en termes de sécurité. Un deuxième avantage de la propulsion de l'ensemble mobile vers l'embase 32 et le corps 10 est que ces derniers forment une masse de contre-poussée ou d'arrêt qui, agissant à la manière d'une enclume, réduit l'importance du choc transmis aux éléments de fixation à demeure du court-circuiteur 1 et répercuté dans celui-ci.

Sur la figure 6, chacun des contacts mobiles 61 à 63 est comprimé dans un trou 20 d'une des bornes 2 à 4 et exerce un serrage radial sur la surface de ce trou 20. Il s'ensuit un contact électrique très efficace. Tel n'est pas le cas dans le dispositif représenté à la figure 5 de la demande de brevet internationale WO 99/21255 précitée. A cet égard, on pense même que le fonctionnement effectif de ce dispositif est sujet à caution. En effet, l'unique pièce mobile de mise en court-circuit dans le dispositif de la demande WO 99/21255 pourrait agrandir les trous des bornes, vers une forme globale évasée, lors de sa projection à travers ces bornes. Cela résulterait d'un phénomène qui est bien connu en balistique.

Toujours sur la figure 6, les contacts mobiles 61 à 63 sont raccordés les uns aux autres, ce qui réalise le court-circuit recherché. Ces contacts mobiles 61 à 63 sont en outre raccordés au contact fixe 60, qui est relié à la terre par un conducteur non représenté dans un souci de clarté. En résumé, les bornes 2 à 4 sont en court-circuit et raccordées à la terre à la figure 6.

Il résulte de ce qui précède que le court-circuiteur 1 réalise des mises en court-circuit à la fois extrêmement rapides, franches, et simultanés ou pratiquement simultanés.

Grâce notamment aux contacts électriques très efficaces entre les bornes 2 à 4 et les contacts mobiles 61 à 63 comprimés dans ces bornes dans la position fermée de court-circuit de la figure 6, le court-circuiteur 1 est en outre à même de résister pendant des durées de 100 à 500 ms à des courts-circuits dont le courant présente une intensité comprise entre 10 kA et 150 kA rms. Il s'ensuit que le court-circuiteur 1 est particulièrement adapté pour la protection d'une installation électrique de forte puissance, même s'il peut également convenir pour une autre installation, telle qu'une installation de moyenne puissance.

Alors que, d'après ce que savent les inventeurs à l'origine de la présente invention, les courts-circuiteurs de l'art antérieur ne parviennent à mettre en court-circuit les phases d'une installation triphasée qu'en 20 ms environ au mieux, le court-circuiteur 1 présente l'avantage d'être extrêmement plus rapide, puisqu'il peut réaliser une mise en court-circuit des phases d'une installation polyphasée en moins de 1 ms.

Sur la figure 10 est représentée une portion agrandie d'un court-circuiteur 101 selon une variante de réalisation de l'invention. Ce court-circuiteur 101 est globalement identique au court-circuiteur 1. Il comporte des entretoises identiques entre elles, qui remplacent les entretoises 22 à 24, en remplissant les mêmes fonctions que celles-ci, et dont une est partiellement visible et référencée 123 à la figure 10. Cette entretoise 123 confine une couronne de gaz 191, qui remplit la même fonction d'isolation électrique que la couronne de gaz 91 et qui s'en distingue par sa position, notamment par rapport à la cloison frangible correspondante, référencée 190 dans le court-circuiteur 101 et équivalente à celle référencée 90 dans le court-circuiteur 1.

L'invention ne se limite pas au mode de réalisation et aux variantes décrits précédemment. En particulier, sa mise en oeuvre ne se limite pas au seul cas du triphasé. Au contraire, l'invention trouve application également dans d'autres configurations électriques, notamment dans des configurations monophasées. En outre, la surface extérieure de la portion intercalaire d'isolation 27 peut ne pas être cylindrique. Notamment, elle peut posséder une section transversale rectangulaire et/ou définir des ailettes ou bourrelets se succédant selon la direction longitudinale.

## Revendications

1. Court-circuiteur électrique triphasé, comprenant :
- des première, deuxième et troisième bornes de phase (2-4),
- une isolation par matière diélectrique (22-24, 29, 91 ; 123, 191) de ces première, deuxième et troisième bornes de phase entre elles, et
- un actionneur pyrotechnique (7) délimitant une chambre (81) d'expansion de gaz pyrotechniques d'actionnement,
- des premier, deuxième et troisième contacts (61-63) mobiles entre une position ouverte d'attente (Fig. 5), dans laquelle l'isolation (22-24, 29, 91 ; 123, 191) isole électriquement au moins les première, deuxième et troisième bornes de phase entre elles, et une position fermée de court-circuit (Fig.6), dans laquelle chaque contact mobile (61-63) est connecté directement à l'une des première, deuxième et troisième bornes de phase et dans laquelle les premier, deuxième et troisième contacts mobiles (61-63) sont connectés électriquement entre eux,
- un dispositif (50, 53) d'accouplement mécanique des premier, deuxième et troisième contacts mobiles (61-63) à l'actionneur pyrotechnique (7) et d'entraînement de ces premier, deuxième et troisième contacts mobiles (61-63) de la position ouverte d'attente à la position fermée de court-circuit, sous une action propulsive de l'actionneur pyrotechnique (7),
- au moins un premier espace d'attente (92) pour le premier contact mobile (61), à un niveau situé entre les première et deuxième bornes de phase (2, 3), de manière que le premier contact mobile (61) se trouve dans ce premier espace d'attente (92) lorsque le premier contact mobile (61) est dans sa position ouverte d'attente,
- au moins un deuxième espace d'attente (92) pour le deuxième contact mobile (62), à un niveau situé entre les deuxième et troisième bornes de phase (3, 4), de manière que le deuxième contact mobile (62) se trouve dans ce deuxième espace d'attente (92) lorsque le deuxième contact mobile (62) est dans sa position ouverte d'attente,
**caractérisé en ce que**
ladite isolation (22-24, 29, 91 ; 123, 191) comporte des première, deuxième et troisième cloisons diélectriques solides frangibles (90) dont chacune isole l'une des première, deuxième et troisième bornes de phase (2-4) de l'un des premier, deuxième et troisième contacts mobiles (61-63) dans leurs positions ouvertes d'attente, ces première, deuxième et troisième cloisons frangibles (90 ; 190) étant des cloisons de retenue des premier, deuxième et troisième contacts mobiles (61-63) et du dispositif d'accouplement mécanique (50, 53) pour emmagasiner une énergie dans ladite chambre d'expansion (81), dans un premier temps après un déclenchement de l'actionneur pyrotechnique (7), jusqu'à une rupture des première, deuxième et troisième cloisons frangibles (90 ; 190) et une libération de ladite énergie lors de l'entraînement des premier, deuxième et troisième contacts mobiles (61-63) de leurs positions ouvertes d'attente vers leurs positions fermées de court-circuit, ladite chambre d'expansion (81) étant une chambre de compression puis d'expansion des gaz pyrotechniques d'actionnement.

2. Court-circuiteur selon la revendication 1, **caractérisé en ce que** chacune des première, deuxième et troisième bornes de phase (2-4) comporte un trou (20) de réception du contact mobile correspondant (61-63), chacun des premier, deuxième et troisième contacts mobiles (61-63) présentant la forme d'un anneau conducteur qui comporte au moins une fente de manière à être déformable élastiquement vers l'intérieur, vers une configuration contractée dans laquelle l'anneau conducteur est apte à exercer un serrage centrifuge sur la surface du trou (20) de réception du contact mobile (61-63) défini par cet anneau conducteur.

3. Court-circuiteur selon l'une quelconque des revendications précédentes, **caractérisé en ce que** l'actionneur pyrotechnique (7) comporte un piston (51) et un corps (10) qui définit un cylindre (80), le piston (51) et une paroi latérale du cylindre (80) délimitant partiellement ladite chambre d'expansion (81), le dispositif d'accouplement mécanique (50, 53) comprenant une barre mobile (50) d'accouplement au piston (51), ce piston (51) étant monté coulissant dans le cylindre (80) de manière que la chambre d'expansion (81) soit délimitée d'un coté du piston (51), à savoir du côté de la barre mobile (50), de sorte que le mouvement du piston (51) sous l'action des gaz pyrotechniques d'actionnement s'effectue dans le sens d'une traction (T) sur la barre mobile (50), vers l'actionneur pyrotechnique (7).

4. Court-circuiteur selon l'une quelconque des revendications précédentes, **caractérisé en ce qu'il** comporte une couronne de gaz d'isolation électrique (91 ; 191) qui est confinée au moins par une partie en matériau diélectrique solide (23 ; 123) de l'isolation de manière à isoler le premier contact mobile (61) dans sa position ouverte d'attente et la première borne de phase (2) l'un de l'autre, ensemble avec l'une des première, deuxième et troisième cloisons frangibles (90).

5. Court-circuiteur selon l'une quelconque des revendications précédentes, **caractérisé en ce que** ladite isolation comporte au moins des premier et deuxième tronçons isolants (22, 23) qui sont des pièces distinctes et qui se succèdent le long d'une direction (X-X') d'actionnement des premier, deuxième et troisième contacts mobiles (61-63) entre leurs positions ouvertes d'attente et fermées de court-circuit, le premier tronçon isolant (22) comportant au moins la première cloison frangible (90 ; 190) qui isole la première borne de phase (2) du premier contact mobile (61) dans sa position ouverte d'attente et qui est frangible lors d'un déplacement de ce premier contact mobile de sa position ouverte d'attente vers sa position fermée de court-circuit, le deuxième tronçon isolant (23) comportant au moins la deuxième cloison frangible (90 ; 190) qui isole la deuxième borne de phase (3) du deuxième contact mobile (62), dans sa position ouverte d'attente, et qui est frangible lors d'un déplacement de ce deuxième contact mobile (62) de sa position ouverte d'attente vers sa position fermée de court-circuit.

6. Court-circuiteur selon la revendication 5, **caractérisé en ce qu'**au moins une portion intercalaire (27) du premier tronçon isolant (22) se trouve entre lesdites première et deuxième bornes de phase (2, 3).

7. Court-circuiteur selon l'une quelconque des revendications 5 et 6, **caractérisé en ce qu'il** comporte au moins un joint annulaire d'isolation (29), qui se trouve entre les premier et deuxième tronçons isolants (22, 23) et qui contribue à isoler électriquement la deuxième borne de phase (3) du premier contact mobile (61) dans sa position ouverte d'attente.

8. Court-circuiteur selon l'une quelconque des revendications précédentes, **caractérisé en ce qu'il** comprend une barre (50) qui porte les premier, deuxième et troisième contacts mobiles (61-63).

9. Court-circuiteur selon la revendication 8, caractérisé en ce ladite barre passe dans au moins une partie en matériau diélectrique solide (22-24, 29 ; 123) de l'isolation et retient au moins latéralement cette partie.

10. Court-circuiteur selon l'une quelconque des revendications 8 et 9, **caractérisé en ce qu'**au moins un des premier, deuxième et troisième contacts mobiles (61-63) est enfilé sur ladite barre (50).

11. Court-circuiteur selon la revendication 10, **caractérisé en ce que** l'isolation (22-24) retient au moins un des premier, deuxième et troisième contacts mobiles (61-63) selon une direction axiale (X-X') de la barre (50).

12. Court-circuiteur selon l'une quelconque des revendications 8 à 11, **caractérisé en ce que** ladite barre (50) passe au moins à travers les première et deuxième bornes de phase (2, 3).

13. Court-circuiteur selon l'une quelconque des revendications 5 à 7 et l'une quelconque des revendications 8 à 12, **caractérisé en ce que** les premier et deuxième tronçons isolants (22, 23) au moins sont enfilés sur ladite barre (50).

14. Court-circuiteur selon la revendication 13, **caractérisé en ce que** lesdites première et deuxième bornes de phase (2, 3) retiennent entre elles le premier tronçon isolant (22), selon une direction axiale (X-X') de la barre (50).

15. Court-circuiteur selon l'une quelconque des revendications 8 à 14, **caractérisé en ce qu'il** comporte deux éléments (10, 73) de guidage axial de ladite barre (50) en coulissement, ces deux éléments de guidage (10, 73) retenant axialement entre eux plusieurs organes choisis parmi les première, deuxième et troisième bornes de phase (2-4), les premier, deuxième et troisième contacts mobiles (61-63) et au moins une partie de ladite isolation.

16. Court-circuiteur selon la revendication 15, **caractérisé en ce que** les deux éléments de guidage (10, 73) sont bridés l'un vers l'autre, sur un élément (30) qui est fait de matériau diélectrique et qui entoure au moins partiellement plusieurs organes choisis parmi les première, deuxième et troisième bornes de phase (2-4), les premier, deuxième et troisième contacts mobiles (61-63) et au moins une partie de ladite isolation (22-24, 29 ; 123).

17. Court-circuiteur selon la revendication 16, **caractérisé en ce qu'il** comporte un sous-ensemble de bridage (10, 70-73) formant une boucle conductrice qui est fermée sur elle-même et qui entoure les première, deuxième et troisième bornes de phase (2-4).

## Patentansprüche

1. Elektrische Dreiphasen-Kurzschließvorrichtung, umfassend:
- einen ersten, einen zweiten und einen dritten Phasenanschluss (2-4),
- eine Isolierung mittels dielektrischem Material (22-24, 29, 91; 123, 191) dieser ersten, zweiten und dritten Phasenanschlüsse untereinander und
- einen pyrotechnischen Aktor (7), der eine Kammer (81) zur Ausdehnung von pyrotechnischen Betätigungsgasen begrenzt,
- einen ersten, einen zweiten und einen dritten Kontakt (61-63), die zwischen einer geöffneten Wartestellung (Fig. 5), in der die Isolierung (22-24, 29, 91; 123, 191) wenigstens die ersten, zweiten und dritten Phasenanschlüsse untereinander elektrisch isoliert, und einer geschlossenen Kurzschlussstellung (Fig. 6), in der jeder bewegliche Kontakt (61-63) direkt mit einem der ersten, zweiten und dritten Phasenanschlüsse verbunden ist und in der die ersten, zweiten und dritten beweglichen Kontakte (61-63) untereinander elektrisch verbunden sind, beweglich sind,
- eine Vorrichtung (50, 53) zum mechanischen Koppeln der ersten, zweiten und dritten beweglichen Kontakte (61-63) mit dem pyrotechnischen Aktor (7) und zum Antreiben dieser ersten, zweiten und dritten beweglichen Kontakte (61-63) aus der geöffneten Wartestellung in die geschlossene Kurzschlussstellung unter einer Antriebswirkung des pyrotechnischen Aktors (7),
- wenigstens einen ersten Warteraum (92) für den ersten beweglichen Kontakt (61) in einem zwischen dem ersten und dem zweiten Phasenanschluss (2, 3) gelegenen Bereich, so dass der erste bewegliche Kontakt (61) sich in diesem ersten Warteraum (92) befindet, wenn der erste bewegliche Kontakt (61) sich in seiner geöffneten Wartestellung befindet,
- wenigstens einen zweiten Warteraum (92) für den zweiten beweglichen Kontakt (62) in einem zwischen dem zweiten und dem dritten Phasenanschluss (3, 4) gelegenen Bereich, so dass der zweite bewegliche Kontakt (62) sich in diesem zweiten Warteraum (92) befindet, wenn der zweite bewegliche Kontakt (62) sich in seiner geöffneten Wartestellung befindet
**dadurch gekennzeichnet, dass**
die Isolierung (22-24, 29, 91; 123, 191) eine erste, eine zweite und eine dritte feste dielektrische Bersttrennwand (90) umfasst, von denen jede einen der ersten, zweiten und dritten Phasenanschlüsse (2-4) von einem der ersten, zweiten und dritten beweglichen Kontakte (61-63) in ihren geöffneten Wartestellungen isoliert, wobei diese ersten, zweiten und dritten Bersttrennwände (90; 190) Trennwände zum Halten der ersten, zweiten und dritten beweglichen Kontakte (61-63) und der mechanischen Koppelvorrichtung (50, 53) sind, um zunächst nach einem Auslösen des pyrotechnischen Aktors (7) eine Energie in der Expansionskammer (81) zu speichern, bis zu einem Zerbrechen der ersten, zweiten und dritten Bersttrennwände (90; 190) und einem Freisetzen der Energie während des Antriebs der ersten, zweiten und dritten beweglichen Kontakte (61-63) aus ihren geöffneten Wartestellungen in ihre geschlossenen Kurzschlussstellungen, wobei die Expansionskammer (81) eine Kammer zum Komprimieren, dann Ausdehnen der pyrotechnischen Betätigungsgase ist.

2. Kurzschließvorrichtung nach Anspruch 1, **dadurch gekennzeichnet, dass** ein jeder der ersten, zweiten und dritten Phasenanschlüsse (2-4) ein Loch (20) zur Aufnahme des entsprechenden beweglichen Kontakts (61-63) umfasst, wobei ein jeder der ersten, zweiten und dritten beweglichen Kontakte (61-63) die Form eines leitenden Rings aufweist, der wenigstens einen Schlitz umfasst, um nach innen in eine zusammengezogene Ausführung elastisch verformbar zu sein, in der der leitende Ring geeignet ist, ein zentrifugales Klemmen auf die Oberfläche des Lochs (20) zur Aufnahme des durch diesen leitenden Ring definierten beweglichen Kontakts (61-63) auszuüben.

3. Kurzschließvorrichtung nach einem der vorhergehenden Anspruch, **dadurch gekennzeichnet, dass** der pyrotechnische Aktor (7) einen Kolben (51) und einen Körper (10), der einen Zylinder (80) definiert, umfasst, wobei der Kolben (51) und eine Seitenwand des Zylinders (80) die Expansionskammer (81) teilweise begrenzen, wobei die mechanische Koppelvorrichtung (50, 53) eine bewegliche Stange (50) zum Ankoppeln an den Kolben (51) umfasst, wobei dieser Kolben (51) in dem Zylinder (80) verschieblich angebracht ist, damit die Expansionskammer (81) auf einer Seite des Kolbens (51), nämlich auf der Seite der beweglichen Stange (50) begrenzt wird, so dass die Bewegung des Kolbens (51) unter der Wirkung derpyrotechnischen Betätigungsgase in der Richtung eines Zuges (T) an der beweglichen Stange (50) zu dem pyrotechnischen Aktor (7) hin erfolgt.

4. Kurzschließvorrichtung nach einem der vorhergehenden Ansprüche, **dadurch gekennzeichnet, dass** sie einen Gaskranz zur elektrischen Isolierung (91; 191) umfasst, der wenigstens durch ein Teil aus festem dielektrischem Material (23; 123) der Isolierung eingeschlossen ist, um den ersten beweglichen Kontakt (61) in seiner geöffneten Wartestellung und den ersten Phasenanschluss (2), zusammen mit einer der ersten, zweiten und dritten Bersttrennwände (90), voneinander zu isolieren.

5. Kurzschließvorrichtung nach einem der vorhergehenden Ansprüche, **dadurch gekennzeichnet, dass** die Isolierung wenigstens einen ersten und einen zweiten Isolierabschnitt (22, 23) umfasst, die getrennte Teile sind und die entlang einer Richtung (X-X') zum Betätigen der ersten, zweiten und dritten beweglichen Kontakte (61-63) zwischen ihren geöffneten Warte- und geschlossenen Kurzschlussstellungen aufeinanderfolgen, wobei der erste Isolierabschnitt (22) wenigstens die erste Bersttrennwand (90; 190) umfasst, die den ersten Phasenanschluss (2) von dem ersten beweglichen Kontakt (61) in seiner geöffneten Wartestellung isoliert und die bei einer Bewegung dieses ersten beweglichen Kontakts von seiner geöffneten Wartestellung in seine geschlossene Kurzschlussstellung bersten kann, wobei der zweite Isolierabschnitt (23) wenigstens die zweite Bersttrennwand (90; 190) umfasst, die den zweiten Phasenanschluss (3) von dem zweiten beweglichen Kontakt (62) in seiner geöffneten Wartestellung isoliert und die bei einer Bewegung dieses zweiten beweglichen Kontakts (62) von seiner geöffneten Wartestellung in seine geschlossene Kurzschlussstellung bersten kann.

6. Kurzschließvorrichtung nach Anspruch 5, **dadurch gekennzeichnet, dass** wenigstens ein Zwischenabschnitt (27) des ersten Isolierabschnitts (22) zwischen dem ersten und dem zweiten Phasenanschluss (2, 3) gelegen ist.

7. Kurzschließvorrichtung nach einem der Ansprüche 5 und 6, **dadurch gekennzeichnet, dass** sie wenigstens eine Isolierringdichtung (29) umfasst, die sich zwischen dem ersten und dem zweiten Isolierabschnitt (22, 23) befindet und die dazu beiträgt, den zweiten Phasenanschluss (3) von dem ersten beweglichen Kontakt (61) in seiner geöffneten Wartestellung elektrisch zu isolieren.

8. Kurzschließvorrichtung nach einem der vorhergehenden Ansprüche, **dadurch gekennzeichnet, dass** sie eine Stange (50) umfaast, welche die ersten, zweiten und dritten beweglichen Kontakte (61-63) trägt.

9. Kurzschließvorrichtung nach Anspruch 8, **dadurch gekennzeichnet, dass** die Stange in wenigstens einem Teil aus festem dielektrischem Material (22-24, 29; 123) der Isolierung verläuft und dieses Teil wenigstens seitlich hält.

10. Kurzschließvorrichtung nach einem der Ansprüche 8 und 9, **dadurch gekennzeichnet, dass** wenigstens einer der ersten, zweiten und dritten beweglichen Kontakte (61-63) auf die Stange (50) aufgezogen ist.

11. Kurzschließvorrichtung nach Anspruch 10, **dadurch gekennzeichnet, dass** die Isolierung (22-24) wenigstens einen der ersten, zweiten und dritten beweglichen Kontakte (61-63) in einer axialen Richtung (X-X') der Stange (50) halt.

12. Kurzschließvorrichtung nach einem der Ansprüche 8 bis 11, **dadurch gekennzeichnet, dass** die Stange (50) wenigstens durch den ersten und den zweiten Phasenanschluss (2, 3) verläuft.

13. Kurzschließvorrichtung nach einem der Ansprüche 5 bis 7 und einem der Ansprüche 8 bis 12, **dadurch gekennzeichnet, dass** wenigstens der erste und der zweite Isolierabschnitt (22, 23) auf die Stange (50) aufgezogen sind.

14. Kurzschließvorrichtung nach Anspruch 13, **dadurch gekennzeichnet, dass** der erste und der zweite Phasenanschluss (2, 3) zwischen sich den ersten Isolierabschnitt (22) in einer axialen Richtung (X-X') der Stange (50) halten.

15. Kurzschließvorrichtung nach einem der Ansprüche 8 bis 14, **dadurch gekennzeichnet, dass** sie zwei Elemente (10,73) zum axialen Führen der Stange (50) im Gleiten umfasst, wobei diese beiden Führungselemente (10, 73) mehrere Organe, ausgewählt aus den ersten, zweiten und dritten Phasenanschlüssen (2-4), den ersten, zweiten und dritten beweglichen Kontakten (61-63) und wenigstens einem Teil der Isolierung, untereinander axial halten.

16. Kurzschließvorrichtung nach Anspruch 15, **dadurch gekennzeichnet, dass** die beiden Führungselemente (10, 73) zueinander an ein Element (30) geflanscht sind, das aus dielektrischem Material gefertigt ist und das mehrere Organe, ausgewählt aus den ersten, zweiten und dritten Phasenanschlüssen (2-4), den ersten, zweiten und dritten beweglichen Kontakten (61-63) und wenigstens einem Teil der Isolierung (22-24, 29; 123), wenigstens teilweise umschließt.

17. Kurzschließvorrichtung nach Anspruch 16, **dadurch gekennzeichnet, dass** sie eine Spannuntereinheit (10, 70-73) umfasst, die eine leitende Schleife bildet, die in sich geschlossen ist und die die ersten, zweiten und dritten Phasenanschlüsse (2-4) umgibt.

## Claims

1. A three-phase electric short-circuiter, comprising:
- first, second and third phase terminals (2-4),
- an insulation by dielectric material (22-24, 29, 91; 123, 191) of these first, second and third phase terminals from one another, and
- a pyrotechnic actuator (7) delineating an expansion chamber (81) for expansion of pyrotechnic actuating gases,
- first, second and third contacts (61-63) movable between a waiting open position (Fig. 5), in which the insulation (22-24, 29, 91; 123, 191) electrically insulates at least the first, second and third phase terminals from one another, and a closed short-circuited position (Fig. 6) in which each movable contact (61-63) is connected directly to one of the first, second and third phase terminals and in which the first, second and third movable contacts (61-63) are electrically connected to one another,
- a mechanical coupling device (50, 53) for mechanically coupling the first, second and third movable contacts (61-63) to the pyrotechnic actuator (7) and for driving these first, second and third movable contacts (61-63) from the waiting open position to the closed short-circuited position, by means of a propulsive action of the pyrotechnic actuator (7),
- at least a first waiting space (92) for the first movable contact (61), at a level situated between the first and second phase terminals (2, 3), so that the first movable contact (61) is located in this first waiting space (92) when the first movable contact (61) is in its waiting open position,
- at least a second waiting space (92) for the second movable contact (62), at a level situated between the second and third phase terminals (3, 4), so that the second movable contact (62) is located in this second waiting space (92) when the second movable contact (62) is in its waiting open position,
**characterized in that** said insulation (22-24, 29, 91; 123, 191) comprises first, second and third frangible solid dielectric partitions (90) each of which insulates one of the first, second and third phase terminals (2-4) from one of the first, second and third movable contacts (61-63) in their waiting open positions, these first, second and third frangible partitions (90; 190) being partitions for securing the first, second and third movable contacts (61 -63) and the mechanical coupling device (50, 53) to store an energy in said expansion chamber (81), in a first stage after the pyrotechnic actuator (7) has been triggered, until breaking of the first, second and third frangible partitions (90; 190) takes place and said energy is released when the first, second and third movable contacts (61-63) are driven from their waiting open positions to their closed short-circuited positions, said expansion chamber (81) being a chamber for compression followed by expansion of the pyrotechnic actuating gases.

2. The short-circuiter according to claim 1, **characterized in that** each of the first, second and third phase terminals (2-4) comprises a hole (20) for receiving the corresponding movable contact (61-63), each of the first, second and third movable contacts (61-63) having a shape of a conducting ring which comprises at least one slot so as to be flexibly deformable in an inwards direction, to a contracted configuration in which the conducting ring is able to exert centrifugal clamping on the surface of the hole (20) for receiving the movable contact (61-63) defined by this conducting ring.

3. The short-circuiter according to any one of the foregoing claims, **characterized in that** the pyrotechnic actuator (7) comprises a piston (51) and a body (10) which defines a cylinder (80), the piston (51) and a side wall of the cylinder (80) partially delineating said expansion chamber (81), the mechanical coupling device (50, 53) comprising a mobile bar (50) for coupling to the piston (51), this piston (51) being fitted in sliding manner in the cylinder (80) so that the expansion chamber (81) is delineated on one side of the piston (51), i.e. on the side where the mobile bar (50) is located, so that movement of the piston (51) due to the action of the pyrotechnic actuating gases takes place in the direction of a traction (T) on the mobile bar (50), towards the pyrotechnic actuator (7).

4. The short-circuiter according to any one of the foregoing claims, **characterized in that** it comprises an electric insulation gas crown (91; 191) which is confined at least by a part made from solid dielectric material (23; 123) of the insulation so as to insulate the first movable contact (61) in its waiting open position and the first phase terminal (2) from one another, together with one of the first, second and third frangible partitions (90).

5. The short-circuiter according to any one of the foregoing claims, **characterized in that** said insulation comprises at least first and second insulating sections (22, 23) which are distinct parts and which succeed one another along an actuating direction (X-X') of the first, second and third movable contacts (61-63) between their waiting open position and their closed short-circuited position, the first insulating section (22) comprising at least the first frangible partition (90; 190) which insulates the first phase terminal (2) from the first movable contact (61), in the waiting open position of the latter, and which is frangible when this first movable contact moves from its waiting open position to its closed short-circuited position, the second insulating section (23) comprising at least the second frangible partition (90; 190) which insulates the second phase terminal (3) from the second movable contact (62), in the waiting open position of the latter, and which is frangible when this second movable contact (62) moves from its waiting open position to its closed short-circuited position.

6. The short-circuiter according to claim 5, **characterized in that** at least an intercalated portion (27) of the first insulating section (22) is located between said first and second phase terminals (2, 3).

7. The short-circuiter according to any one of claims 5 and 6, **characterized in that** it comprises at least one annular insulating seal (29) which is located between the first and second insulating sections (22, 23) and which contributes to electrically insulating the second phase terminal (3) from the first movable contact (61) in its waiting open position.

8. The short-circuiter according to any one of the foregoing claims, **characterized in that** it comprises a bar (50) which carries the first second and third movable contacts (61-63).

9. The short-circuiter according to claim 8, **characterized in that** said bar passes in at least a part made from solid dielectric material (22-24, 29; 123) of the insulation and secures this part at least laterally.

10. The short-circuiter according to any one of claims 8 and 9, **characterized in that** at least one of the first, second and third movable contacts (61-63) is slipped onto said bar (50).

11. The short-circuiter according to claim 10, **characterized in that** the insulation (22-24) secures at least one of the first, second and third movable contacts (61-63) in an axial direction (X-X') of the bar (50).

12. The short-circuiter according to any one of claims 8 to 11, **characterized in that** said bar (50) passes at least through the first and second phase terminals (2, 3).

13. The short-circuiter according to any one of claims 5 to 7 and any one of claims 8 to 12, **characterized in that** the first and second insulating sections (22, 23) at least are slipped onto said bar (50).

14. The short-circuiter according to claim 13, **characterized in that** said first and second phase terminals (2, 3) secure the first insulating section (22) between them, in an axial direction (X-X') of the bar (50).

15. The short-circuiter according to any one of claims 8 to 14, **characterized in that** it comprises two guide elements (10, 73) for sliding axial guiding of said bar (50), these two guide elements (10, 73) axially securing between them several parts selected from the first, second and third phase terminals (2-4), the first, second and third movable contacts (61-63) and at least a part of said insulation.

16. The short-circuiter according to claim 15, **characterized in that** the two guide elements (10, 73) are clamped towards one another on an element (30) which is made from dielectric material and which at least partially surrounds several parts selected from the first, second and third phase terminals (2-4), the first, second and third movable contacts (61-63) and at least a part of said insulation (22-24, 29; 123).

17. The short-circuiter according to claim 16, **characterized in that** it comprises a clamping sub-assembly (10, 70-73) forming a conducting loop which is closed on itself and which surrounds the first, second and third phase terminals (2-4).
